# EUROPÄISCHE PATENTSCHRIFT

(11) **EP 0 869 274 B1**
(45) Veröffentlichungstag und Bekanntmachung des Hinweises auf die Patenterteilung: **25.09.2002**
(21) Anmeldenummer: 98105995.9
(22) Anmeldetag: 02.04.1998
(51) Int. Cl.: F02M 25/07

(54) **Zumischventil, insbesondere Abgasrückführventil einer Brennkraftmaschine**
Mixing valve, especially an exhaust gas recirculation valve for an internal combustion engine.
Soupape de mélange, notamment une soupape de recirculation de gaz d' échappement pour un moteur à combustion interne

(30) Priorität: 02.04.1997 DE 19713578
(43) Veröffentlichungstag der Anmeldung: 07.10.1998
(73) Patentinhaber: ROBERT BOSCH GMBH, 70442 Stuttgart (DE)
(72) Erfinder: Lorenz, Christian, 73434 Aalen (DE)

(56) Entgegenhaltungen:
- EP-A- 0 753 656
- DE-A- 4 227 739
- DE-C- 4 325 169
- DE-C- 4 424 644

## Beschreibung

### Stand der Technik

Die Erfindung geht aus von einem Zumischventil nach der Gattung des Anspruchs 1. Ein derartiges Zumischventil geht aus der DE-OS 42 27 739 hervor, bei dem ein Kunststoffgehäuse zur Führung eines kalten Fluidstroms und ein in das Kunststoffgehäuse mündendes metallisches Anschlußstück, das ein Ventilschließglied bildet, vorgesehen sind. Das Ventilschließglied weist in Strömungsrichtung Wärmeabfuhr-Rippen auf, die die vom heißen Fluidstrom zum Anschlußstück geführte Wärme abführen, ohne dabei das Kunststoffgehäuse unzulässing zu erwärmen.

### Vorteile der Erfindung

Das erfindungsgemäße Zumischventil mit den kennzeichnenden Merkmalen des Anspruchs 1 hat den Vorteil, daß es fertigungstechnisch einfach ausgebildet ist. Die Strömungsflächen bilden einen geringstmöglichen Strömungswiderstand und verhindern, daß der heiße Fluidstrom das Kunststoffgehäuse unzulässig erwärmt. Die Ausbildung der Strömungsflächen gewährleistet außerdem, daß sich an der inneren Mantelfläche des Kunststoffgehäuses eine kühlende Strömung ausbildet, die sich langsam mit dem heißen Fluidstrom vermischt.

Durch die in den Unteransprüchen aufgeführten Maßnahmen sind vorteilhafte Weiterbildungen des im Hauptanspruch angegebenen Zumischventils möglich. Besonders vorteilhaft ist es, die Strömungflächen derart auszubilden, daß sie zumindest im Bereich der Auslaßöffnung das Kunststoffgehäuse gegenüber dem heißen Fluidstrom abschirmen. Eine fertigungstechnisch kostengünstige Ausführung besteht darin, daß das Anschlußstück aus Blech geformt wird. Zweckmäßig ist dabei, das Anschlußstück aus zwei Blechteilen zu formen, wobei mit einem äußeren Blechteil die Verbindung mit dem Kunststoffgehäuse hergestellt wird und an einem inneren Blechteil die Fluidführungsbleche und der Ventilsitz ausgebildet sind.

### Zeichnung

Ein Ausführungsbeispiel der Erfindung ist in der Zeichnung dargestellt und in der nachfolgenden Beschreibung näher erläutert. Es zeigen Figur 1 einen Querschnitt durch ein Abgasrückführventil einer Brennkraftmaschine, Figur 2 eine Draufsicht auf das Abgasrückführventil gemäß Figur 1 in Strömungsrichtung des kalten Fluidstromes, Figur 3 ein Anschlußstück des Abgasrückführventils mit einem Teilschnitt und Figur 4 eine Schnittdarstellung des Anschlußstücks gemäß Figur 3 in einer 90°-gedrehten Ansicht.

### Ausführungsbeispiel

Bei dem dargestellten Zumischventil gemäß Figur 1 und 2 handelt es sich um ein Abgasrückführventil einer Brennkraftmaschine. Es wird jedoch ausdrücklich darauf hingewiesen, daß ein Abgasrückführventil einer Brennkraftmaschine lediglich ein bevorzugter Anwendungsfall für die vorliegende Erfindung darstellt. Es ist durchaus denkbar, das erfindungsgemäße Zumischventil bei anderen Aufgaben einzusetzen, bei denen ein heißer Fluidstrom einem kalten Fluidstrom beigemengt wird. Das Abgasrückführventil dient dazu, um einen Teil des Abgases der Brennkraftmaschine abzuzweigen und der Ansaugluft für die Verbrennung zuzumischen.

Das Abgasrückführventil hat ein Kunststoffgehäuse 10, ein Ventilschließglied 11 und ein metallisches Anschlußstück 12. Das Kunststoffgehäuse 10 ist mit einem Strömungskanal 13 und einem quer zum Strömungskanal 13 angeordneten Anschlußstutzen 17 ausgeführt, wobei im Strömungskanal 13 ein kalter Fluidstrom 14 (Ansaugluft) in Pfeilrichtung geführt wird. Dem kalten Fluidstrom 14 wird über das Anschlußstück 12 ein heißer Fluidstrom 15 entsprechend der angegebenen Pfeilrichtung dosiert beigemengt. Die Dosierung erfolgt dabei über das Ventilschließglied 11. Das Anschlußstück 12 ist an ein nicht dargestelltes Abgasrohr der Brennkraftmaschine angeschlossen.

Das metallische Anschlußstück 12 ist am Anschlußstutzen 17 mit dem Kunststoffgehäuse 10 verbunden und ist rohrförmig mit einem anschlußseitigen Rohrabschnitt 21 und einem gehäuseseitigen Rohrabschnitt 22 ausgebildet. Mit dem Begriff "anschlußseitig" wird Bezug genommen auf den Anschluß des Abgasrückführventils 10 an das heiße Abgasrohr der Brennkraftmaschine. Mit "gehäuseseitig" wird der zum Kunststoffgehäuse 10 weisende Abschnitt des Anschlußstücks 12 bezeichnet. Am anschlußseitigen Rohrabschnitt 21 ist eine Einlaßöffnung 23 und am gehäuseseitigen Ende des gehäuseseitigen Rohrabschnitts 22 eine Auslaßöffnung 24 vorgesehen, durch die der.heiße Fluidstrom 15 strömt.

Die Auslaßöffnung 24 bildet am gehäuseseitigen Rohrabschnitt 22 einen Dichtsitz 25 für einen Ventilteller 26 aus. Der Ventilteller 26 ist Teil des Ventilschließglieds 11 und ist mit einem Ventilschaft 27 verbunden, der in einer im Kunststoffgehäuse 10 gelagerten Gleitbuchse 29 geführt ist. Der Ventilschaft 27 steht mit einer Betätigungsvorrichtung 30 in Verbindung, die beispielsweise durch Beaufschlagung mit Unterdruck das Ventilschließglied 11 betätigt.

An dem mit der Einlaßöffnung 23 versehenen Ende hat der anschlußseitige Rohrabschnitt 21 einen Anschlußflansch 32, der mit nicht dargestellten Befestigungselementen am Abgasrohr befestigt wird.

Am Anschlußstück 12 ist ein Verbindungsflansch ausgebildet. Der Verbindungsflansch 34 weist ein inneres Ringstück 36 und ein äußeres Ringstück 37 auf, wobei das innere Ringstück 36 mit einer inneren Umbiegung 38 und das äußere Ringstück 37 mit einer äußeren Umbiegung 39 ausgeführt ist (Figur 3 und 4). Die äußere Umbiegung 39 hintergreift gemäß Figur 1 in Form einer Umbördelung 48 eine am Anschlußstutzen 17 ausgebildete Wulst 18 kraft- und formschlüssig. Der sich radial erstreckende Verbindungsflansch 34 bewirkt eine thermische Entkopplung des Kunststoffgehäuses 10 bzw. des Anschlußstutzens 17.

Das Anschlußstück 12 weist beispielsweise zwei sich gegenüberliegende und sich in Strömungsrichtung des kalten Fluidstroms 14 erstreckende Luftführungsbleche 40 auf, die beispielsweise bis etwa in die Mitte des Fluidstroms 14 reichen. Die Luftführungsbleche 40 sind zur Innenwand des Strömungskanals 13 hin gewölbt ausgeführt, wobei zwischen den Luftführungsblechen 40 und der Innenwand des Strömungskanals 13 sich gemäß Figur 2 ein Luftspalt 42 ausbildet. Die beiden Luftführungsbleche 40 sind zweckmäßigerweise am inneren Ringstück 36 angeformt, wobei die Krümmung der beiden Luftführungbleche 40 beispielsweise dem Radius des Teilkreises entspricht, der von der inneren Umbiegung 38 gebildet wird. Die Luftführungsbleche 40 erstrecken sich radial beispielsweise soweit, daß die Innenwand des Strömungskanals 13 zumindest zur Auslaßöffnung 24 hin abgeschirmt wird. Die Luftführungsbleche 40 können ggf. auch durch separate Teile gebildet werden.

Das Anschlußstück 12 gemäß dem vorliegenden Ausführungsbeispiel ist aus einem ersten Blechteil 45 und einem zweiten Blechteil 46 ausgeführt, wobei die beiden Blechteile 45, 46 beispielsweise mittels Tiefziehen hergestellt sind. Das erste Blechteil 45 bildet den anschlußseitigen Rohrabschnitt 21 und das zweite Blechteil 46 den gehäuseseitigen Rohrabschnitt 22 einschließlich der beiden Luftführungsbleche 40 aus. Die beiden Blechteile 45, 46 sind im Bereich des aneinanderstoßenden inneren und äußeren Ringstücks 36, 37 beispielsweise mittels Hartlöten oder Schweißen miteinander verbunden. Zum Befestigen mit dem Kunststoffgehäuse 10 wird die äußere Umbiegung 39 des äußeren Ringstücks 37 gemäß Figur 1 um die Wulst 18 geführt. Gleichzeitig liegt die Innenwand des Anschlußstutzens 17 an dem inneren Ringstück 36 an. Es ist durchaus auch denkbar, das Anschlußstück 12 aus einem einzigen Blechteil mittels eines geeigneten Tiefziehverfahrens herzustellen.

Die Erfindung beschränkt sich nicht auf die beschriebene Ausführung des Anschlußstücks 12. Es sind auch weitere Ausführungen denkbar, die eine kraft-, form- und/oder stoffschlüssige Verbindung des Anschlußstücks 12 mit dem Kunststoff-Gehäuse 10 gewährleisten. Es ist beispielsweise denkbar, das Anschlußstück 12 mit dem Kunststoffgehäuse 10 zu umgießen.

## Patentansprüche

1. Zumischventil zur Beimengung eines heißen Fluidstroms zu einem kalten Fluidstrom, insbesondere Abgasrückführventil einer Brennkraftmaschine, mit einem Kunststoffgehäuse zur Führung des kalten Fluidstroms, mit einem den heißen Fluidstrom führenden Anschlußstück, das eine Auslaßöffnung aufweist, über die der heiße Fluidstrom dem kalten Fluidstrom beigemengt wird, und mit Mitteln zur Wärmeabfuhr bezüglich des Kunststoffgehäuses, **dadurch gekennzeichnet, daß** die Mittel zur Wärmeabfuhr zumindest zwei Strömungsflächen (40) aufweisen, die sich quer zur Stömungsrichtung des kalten Fluidstroms (14) gegenüberliegen und sich in Strömungsrichtung des kalten Fluidstroms (14) erstrecken.

2. Zumischventil nach Anspruch 1, **dadurch gekennzeichnet, daß** die Strömungsflächen (40) zumindest im Bereich der Auslaßöffnung (24) des Anschlußstücks (12) angeordente sind und das Kunststoffgehäuse (10) gegenüber dem zugeführten heißen Fluidstrom (15) abschirmen.

3. Zumischventil nach Anspruch 2, **dadurch gekennzeichnet, daß** die Strömungsflächen (40) beabstandet von der Austrittsöffnung (24) und von der Innenwand des Kunststoffgehäuses (10) angeordnet sind.

4. Zumischventil nach Anspruch 1, **dadurch gekennzeichnet, daß** die Strömungsflächen (40) zur Innenwand des Kunststoffgehäuses (10) hin gekrümmt ausgeführt sind.

5. Zumischventil nach Anspruch 1, **dadurch gekennzeichnet, daß** die Strömungsflächen (40) bis etwa in die Mitte des kalten Fluidstroms (14) reichen.

6. Zumischventil nach Anspruch 1, **dadurch gekennzeichnet, daß** das Anschlußstück (12) aus mindestens einem Blechteil geformt ist und daß die Strömungsflächen (40) als Fluidführungsbleche ausgeführt sind.

7. Zumischventil nach Anspruch 6, **dadurch gekennzeichnet, daß** die Fluidführungsbleche am Blechteil angeformt oder vom Blechteil geformt sind.

8. Zumischventil nach Anspruch 1, **dadurch gekennzeichnet, daß** das Anschlußstück (12) aus einem ersten Blechteil (45) und einem zweiten Blechteil (46) geformt ist, daß am ersten Elechteil (45) ein Verbindungsflansch (34) ausgebildet ist, mit dem das Anschlußstück (12) am Kunststoffgehäuse (10) befestigt ist, und daß die Strömungsflächen (40) am zweiten Blechteil (46) ausgebildtete Fluidführungsbleche sind.

9. Zumischventil nach Anspruch 8, **dadurch gekennzeichnet, daß** die Strömungsflächen (40) am zweiten Blechteil (46) angeformt oder vom zweiten Blechteil (46) geformt sind.

## Claims

1. Admixing valve for admixing a hot fluid stream to a cold fluid stream, in particular exhaust-gas recirculation valve of an internal combustion engine, with a plastic housing for guiding the cold fluid stream, with a connection piece which guides the hot fluid stream and has an outlet orifice, via which the hot fluid stream is admixed to the cold fluid stream, and with means for heat discharge with respect to the plastic housing, **characterized in that** the means for heat discharge have at least two flow surfaces (40) which are located opposite one another transversely to the direction of flow of the cold fluid stream (14) and extend in the direction of flow of the cold fluid stream (14).

2. Admixing valve according to Claim 1, **characterized in that** the flow surfaces (40) are arranged at least in the region of the outlet orifice (24) of the connection piece (12) and shield the plastic housing (10) in relation to the hot fluid stream (15) supplied.

3. Admixing valve according to Claim 2, **characterized in that** the flow surfaces (40) are arranged at a distance from the outlet orifice (24) and from the inner wall of the plastic housing (10).

4. Admixing valve according to Claim 1, **characterized in that** the flow surfaces (40) have a design curved towards the inner wall of the plastic housing (10).

5. Admixing valve according to Claim 1, **characterized in that** the flow surfaces (40) reach approximately into the middle of the cold fluid stream (14).

6. Admixing valve according to Claim 1, **characterized in that** the connection piece (12) is shaped from at least one sheet-metal part, and **in that** the flow surfaces (40) are designed as fluid guide sheets.

7. Admixing valve according to Claim 6, **characterized in that** the fluid guide sheets are integrally formed on the sheet-metal part or are formed by the sheet-metal part.

8. Admixing valve according to Claim 1, **characterized in that** the connection piece (12) is formed from a first sheet-metal part (45) and a second sheet-metal part (46), **in that** the first sheet-metal part (45) has formed on it a connecting flange (34), by means of which the connection piece (12) is fastened to the plastic housing (10), and **in that** the flow surfaces (40) are fluid guide sheets formed on the second sheet-metal part (46).

9. Admixing valve according to Claim 8, **characterized in that** the flow surfaces (40) are integrally formed on the second sheet-metal part (46) or are formed by the second sheet-metal part (46).

## Revendications

1. Soupape mélangeuse pour mélanger une veine de fluide chaud à une veine de fluide froid, notamment soupape de ré-injection des gaz d'échappement d'un moteur à combustion interne comprenant :
- un boîtier en matière plastique pour guider la veine de fluide froid,
- une pièce de raccordement guidant le fluide chaud, cette pièce ayant un orifice de sortie par lequel la veine de fluide chaud est mélangée à la veine de fluide froid, et
- des moyens pour évacuer la chaleur par rapport au boîtier en matière plastique,
**caractérisée en ce que**
les moyens pour évacuer la chaleur se composent d'au moins deux surfaces de guidage d'écoulement (40) s'étendant transversalement par rapport à la direction d'écoulement de la veine de fluide froid (14), l'une en face de l'autre, en étant dirigés dans la direction d'écoulement de la veine de fluide froid (14).

2. Soupape mélangeuse selon la revendication 1,
**caractérisée en ce que**
les surfaces d'écoulement (40) sont prévues au moins au niveau de l'orifice de sortie (24) de la pièce de raccordement (12) et protègent le boîtier en matière plastique (10) contre la veine de fluide chaud (15) fournie.

3. Soupape mélangeuse selon la revendication 2,
**caractérisée en ce que**
les surfaces de guidage d'écoulement (40) sont écartées de l'orifice de sortie (24) et de la paroi intérieure du boîtier de matière plastique (10).

4. Soupape mélangeuse selon la revendication 1,
**caractérisée en ce que**
les surfaces d'écoulement (40) sont courbées par rapport à la paroi intérieure du boîtier en matière plastique (10).

5. Soupape selon la revendication 1,
**caractérisée en ce que**
les surfaces d'écoulement (40) arrivent sensiblement jusqu'au milieu de la veine de fluide froid (14).

6. Soupape selon la revendication 1,
**caractérisée en ce que**
la pièce de raccordement (12) est formée d'au moins une pièce en tôle et les surfaces d'écoulement (40) sont des tôles de guidage de fluide.

7. Soupape mélangeuse selon la revendication 6,
**caractérisée en ce que**
les tôles de guidage de fluide sont formées sur la pièce en tôle ou sont formées dans la pièce en tôle.

8. Soupape mélangeuse selon la revendication 1,
**caractérisée en ce que**
la pièce de raccordement (12) est formée d'une première pièce en tôle (45) et d'une seconde pièce en tôle (46),
la première pièce en tôle (45) ayant une bride de liaison (34) avec laquelle la pièce de raccordement (12) est fixée au boîtier en matière plastique (10) et
les surfaces d'écoulement (40) sont des tôles de guidage de fluide réalisées sur la seconde pièce en tôle (46).

9. Soupape mélangeuse selon la revendication 8,
**caractérisée en ce que**
les surfaces d'écoulement (40) sont formées sur la seconde pièce en tôle (46) ou par la seconde pièce en tôle (46).
